# FASCICULE DE BREVET EUROPEEN

(11) **EP 0 395 553 B1**
(45) Date de publication et mention de la délivrance du brevet: **09.06.1993**
(21) Numéro de dépôt: 90440033.0
(22) Date de dépôt: 19.04.1990
(51) Int. Cl.: F24C 15/20

(54) **Ensemble composé d'un circuit électrique pour hotte aspirante et d'un circuit électrique pour poste de cuisson**
Einheit, bestehend aus einem elektrischen Schaltkreis für eine Abzugshaube und einem elektrischen Schaltkreis für einen Kocher
Unity composed of an electric circuit for a ventilation hood and of an electric circuit for a cooker

(30) Priorité: 26.04.1989 FR 8905779
(43) Date de publication de la demande: 31.10.1990
(73) Titulaire: DE DIETRICH EUROPEENNE D'ELECTROMENAGER, F-67580 Mertzwiller (FR)
(72) Inventeur: Logel, Bernard, F-67110 Gundershoffen (FR); Ernenwein, Joseph, F-67360 Durrenbach (FR)
(74) Mandataire: Metz, Paul

(56) Documents cités:
- DE-A- 2 747 710
- DE-A- 3 039 246
- DE-A- 3 245 302
- FR-A- 2 398 553

## Description

L'invention porte sur un ensemble de bloc filtrant ou hotte aspirante ou capteur de fumées et de poste de cuisson, par exemple un four, une table de cuisson, une cuisinière.

Dans l'état actuel de la technique, les commandes de la hotte sont le plus souvent totalement indépendantes de celles du poste de cuisson et sont généralement placées sur la hotte elle-même ; elles comportent un ou deux interrupteurs de commande en série avec un sélecteur de vitesse du moteur de ventilation. On se rapportera, à titre d'exemple de l'état de la technique, au schéma de câblage (figure 1) d'une hotte filtrante commercialisée actuellement par la demanderesse.

Le circuit électrique comprend deux ampoules d'éclairage (e), montées en parallèle, un moteur de ventilation (d), une barrette de branchement (a) et un bandeau de commande (f) comportant un interrupteur double (b) et un inverseur spécial (c).

L'alimentation se fait entre le neutre et une phase du secteur 220 V par les points a1 et a2 de la barrette (a). Dans le but de séparer la commande de l'éclairage et la commande du moteur (d), les deux circuits d'éclairage et de ventilation sont branchés en parallèle sur les points (a1) et (b2b6) d'une part, (a1) et (b1b5) d'autre part, (b6) et (b5) étant pontés. Le choix d'une vitesse de ventilation se fait sur l'inverseur spécial (c).

D'autre part, il existe des hottes commandées par un commutateur fonctionnellement indépendant du poste du cuisson mais placé sur le bandeau de commande de celui-ci, c'est le cas de la hotte-couvercle décrite dans la demande de brevet FR 2 618 884.

Dans tous les cas, la mise en route et l'arrêt du processus d'aspiration sont laissés à l'appréciation de l'utilisateur. Quelquefois ce dernier oublie la commande de la hotte, ce qui se traduit, soit par une accumulation de vapeur pour un oubli de la mise en route, soit par une consommation excessive et une gêne au niveau du bruit pour un oubli de l'arrêt.

Par ailleurs, on décrit dans le document DE 32 45 302 une commande de ventilation de hotte par liaison infra-rouge entre table de cuisson et hotte. Cette liaison sert à piloter uniquement la ventilation en synchronisation avec la mise en route de l'arrêt du poste de cuisson. Le document ne donne pas d'information concernant la fonction d'éclairage.

Afin de remédier à tous les inconvénients précités, la demanderesse a eu l'idée de lier la commande de la hotte à la commande du poste de cuisson et a posé ainsi un problème nouveau et créé en fonction nouvelle : le "pilotage" de la hotte par le poste de cuisson, et a cherché un dispositif qui permet à la fois de créer cette fonction nouvelle tout en conservant l'indépendance entre les fonctions d'éclairage et de ventilation.

L'ensemble du bloc filtrant et poste de cuisson conforme à l'invention, se caractérise d'une part en ce que chaque organe de commande du poste de cuisson est équipé d'un contact électrique dont la fermeture et l'ouverture sont commandées par la mise en route et la coupure de l'organe de commande correspondant, chaque contact électrique étant mis en série, entre phase et neutre par un moyen de liaison avec le moteur de ventilation en vue de son pilotage, d'autre part en ce que le circuit d'éclairage est mis en parallèle sur l'ensemble des organes de commande et du moteur de ventilation et comporte en série entre phase et neutre le moyen de liaison, un contact d'un interrupteur d'éclairage et les moyens d'éclairage.

Le circuit électrique de la hotte comporte un circuit d'éclairage totalement indépendant du circuit de ventilation, dans ce cas, un interrupteur d'éclairage par exemple situé sur la hotte permet la mise en route et l'arrêt de l'éclairage quelque soit l'état de fonctionnement du ventilateur, ce mode de réalisation nécessite une modification de la hotte standard.

Selon une variante de réalisation optionnelle, l'arrêt de la ventilation est différé par rapport à la coupure de tous les organes de commande, au moyen d'une minuterie ou de tout moyen équivalent. Ladite minuterie a également pour fonction de permettre la mise en route de la ventilation quand tous les foyers sont éteints.

On comprendra mieux l'invention à l'aide de la description ci-après faite en référence aux figures annexées suivantes :
. la figure 1 est un schéma de câblage de hotte illustrant l'état de la technique ;
. la figure 2 est un schéma de câblage de hotte conforme à l'invention ;
. la figure 3 est un schéma de principe du circuit électrique du bandeau de commande d'un poste de cuisson associé au schéma de la figure 2 ;
. les figures 4 et 5 sont des tableaux des états de fonctionnement des contacts de la figure 3 ;
. les figures 6 et 7 sont des schémas fonctionnels des divers modes de réalisation décrits ci-après.

Plusieurs variantes de réalisation de l'invention sont décrites ci-après à titre d'exemple.

Selon un mode de réalisation préférentiel, l'invention est composée d'un ensemble de bloc filtrant et de poste de cuisson dont les câblages sont illustrés en figures 2 et 3.

On se reportera d'abord à la figure 3 qui représente le câblage du tableau de commande d'une table de cuisson à quatre foyers dont les positions sont référées sur les rectangles référencés (SE,NO,NE,SO). Les lignes (AA',BB',CC',DD',EE') utilisent un principe de câblage connu en soi. Chaque ligne (AA',BB') comporte un foyer (KSE,KNO) commandé respectivement par un commutateur (CSE,CNO) dont les différents contacts sont reliés de façon appropriée aux bornes (1,2,3,4) des résistances du foyer correspondant.

Chaque ligne (CC',EE') comporte un foyer (KNE,KSO) commandé respectivement par un doseur d'énergie (DNE,DSO) dont les contacts (P1,2) et (P2,4) sont reliés de façon appropriée aux bornes (1,2,3,4) des résistances du foyer correspondant. La ligne (DD') comporte les résistances additionnelles (KFA) des foyers (KNE,KSO) dont la mise en série est commandée par les contacts (DNE,4A) et (DSO,4A).

Les lignes (FF') à (KK') dans la partie supérieure de la figure 3 sont spécifiques à la présente invention.

(BBH1,BBH2,BBH3) sont les bornes d'une barrette de branchement (BBH) du poste de cuisson. Les bornes (BBH1) et (BBH3) sont reliées directement aux lignes 2 et 4 (ou neutre) en (K) et (K').

Quatre contacts (CSE,P3,5) (DNE,SS) (CNO,P3,5) (DSO,SS) liés respectivement aux commutateurs ou doseurs des foyers, ainsi que de façon optionnelle, un contact de minuterie (CMI), sont branchés en parallèle entre les points (F,G,H,I,J) de la ligne 2 et la borne (BBH2).

De façon optionnelle, le moteur de la minuterie (MI) et un voyant de signalisation (VS) sont branchés en parallèle entre (BBH2) et la ligne 4.

Les états de fonctionnement de tous les contacts de la figure 3 sont repris dans les tableaux des figures 4 et 5.

On se reportera à présent à la figure 2. Le nouveau circuit électrique de la hotte comporte une partie inchangée par rapport à la figure 1 : l'éclairage (e), le ventilateur (d), l'inverseur spécial (c) et l'interrupteur double (b).

La barrette de branchement (a') de la hotte a été modifiée et comporte trois bornes de sortie (a'1,a'2,a'3) au lieu de deux pour la barrette (a) de la figure 1 et le pontage sur l'interrupteur double est supprimé.

Les bornes (a'1,a'2,a'3) sont reliées respectivement aux bornes (BBH3,BBH1,BBH2) de la figure 3 par tout moyen de liaison approprié, par exemple un câble électrique (g).

Le circuit d'éclairage est branché sur les bornes (a'1) et (a'2) de la barrette (a') et commandé par le contact (b2,b6) de l'interrupteur (b).

Le circuit de ventilation est branché sur les bornes (a'1) et (a'3) et commandé par le contact (b1b5) de l'interrupteur (b) lié à l'inverseur spécial(c).

La modification au niveau de la barrette (a'), l'adjonction de la ligne (a'3, b5) sur la figure 2, et l'adjonction des lignes (FF') et (KK') de la figure 3 ont pour fonctions, d'une part de lier la commande ventilation seule à la mise en route de l'un au moins des foyers du poste de cuisson ou à la mise en route de la minuterie, d'autre part d'autoriser l'éclairage du poste de travail indépendamment de la mise en route de la ventilation.

Les possibilités de ce premier exemple de réalisation sont principalement :
1.1. L'utilisateur choisit une vitesse de ventilation sur (c), ce qui ferme le contact (b1,b5).
   Dès que l'un au moins des foyers de cuisson est mis en route, l'un au moins des contacts (CSE,DNE,CNO,DSO) se ferme et la ventilation démarre.
   Inversement, dès que les quatre foyers sont tous éteints, et tant que la minuterie n'est pas activée, la ventilation s'arrête. Donc il suffit de laisser en permanence une vitesse de ventilation sélectionnée pour que le démarrage de la ventilation soit automatique dès mise en route de l'un au moins des foyers.
1.2. Dans l'hypothèse où l'utilisateur voudrait prolonger la ventilation après une cuisson, par exemple pour éliminer les vapeurs restantes, il lui suffit d'afficher une durée sur la minuterie MI. La fermeture du contact (CMI) alimentera le ventilateur pendant la durée correspondante.
1.3. La commande de l'éclairage se fait par l'interrupteur (b2, b6), l'éclairage peut être utilisé avec ou sans la ventilation.

Ceci est par exemple avantageux lorsque l'utilisateur se sert de sa table de cuisson en vitrocéramique comme plan de travail, mais nécessite un modification de la barrette (a') et l'adjonction du fil (a'3,b5).

En variante, on pourrait utiliser une hotte standard dont le câblage est celui de la figure 1. Les moyens de liaison (g) relient les bornes (a1 et a2) de la figure 1 aux bornes (BBH2 et BBH3) de la figure 3.

Les possibilités d'utilisation notées précédemment 1.1. et 1.2. subsistent, mais il n'est plus possible d'allumer l'éclairage seul. L'avantage de ce deuxième exemple est l'utilisation de la hotte standard sans modification,, ce qui peut présenter un intérêt industriel et économique.

Parmi les variantes du moyen de liaison (g) on peut citer par exemple :
. une liaison infrarouge qui, dès la mise en route d'un foyer du poste du cuisson, déclenche une émission par LED d'infrarouges codés, et captés par un récepteur placé sur la hotte, puis transformés en ordre de marche de la ventilation ;
. une détection de chaleur ou d'humidité ou de pression qui met en route la hotte dès détection d'une variation de chaleur ou d'humidité ;
. une application en domotique, où les lignes du secteur assurent la transmission de signaux aux appareils domestiques. Dans ce cas, à chaque manoeuvre d'un commutateur du poste de cuisson, un signal est transmis à la hotte qui le décode et se met dans l'état demandé ;
. une variante par télécommande qui met en route les foyers du poste de cuisson et la ventilation.

Parmi les variantes de postes de cuisson, on peut citer par exemple :
. une plaque de cuisson encastrée dite à manettes, dans ce cas, le nombre de foyers varie de 1 à 4, et les manettes de commande des commutateurs et/ou doseurs d'énergie sont positionnés sur le plan de la table ;
. une plaque de cuisson encastrée combinée avec un four, les commandes de la plaque y compris la minuterie sont sur le bandeau du four ;
. un ou plusieurs "domino(s)" de cuisson placé(s) côte à côte tels un friteuse, un gril ;
. un poste de travail chez un restaurateur ou en cuisine industrielle.

Parmi les variantes de bloc filtrant on peut citer par exemple :
. un bloc d'aspiration pour cuisine industrielle ;
. un extracteur de domino-gril placé à l'intérieur du domino ;
. un extracteur placé en-dessous de la plaque de cuisson.

Quelles que soient les variantes proposées, on peut dire que les modes de réalisation expliqués précédemment fonctionnent selon le schéma fonctionnel de la figure 6 où l'on a en série, entre une phase et le neutre, la commande du poste de cuisson (CM), la fonction de liaison (FL), la fonction de ventilation (FV). Selon l'invention on place la fonction d'éclairage (FE) en parallèle sur l'ensemble des trois autres fonctions (figure 6).

De plus,. on pourra placer, en parallèle sur CM par exemple, une fonction (FD) pour différer l'exécution de la fonction de commande du poste du cuisson (CM).

## Revendications

1. Ensemble de bloc filtrant et de poste de cuisson dont le bloc filtrant comporte notamment un circuit d'éclairage et un circuit électrique pour l'alimentation et la commande d'un moteur de ventilation, dont le poste de cuisson, par exemple une table de cuisson ou analogue, comporte un circuit électrique avec un organe de commande associé à chaque foyer dudit poste de cuisson, caractérisé en ce que, d'une part, chaque organe de commande(KSE,KNO,KFA,KSO) du poste de cuisson est équipé d'un contact électrique (CSE,DNE,CNO,DSO) dont la fermeture et l'ouverture sont commandées par la mise en route et la coupure de l'organe de commande correspondant, chaque contact électrique étant mis en série, entre phase (PH) et neutre (N) par un moyen de liaison (g) avec le moteur de ventilation en vue de son pilotage, d'autre part en ce que le circuit d'éclairage est mis en parallèle sur l'ensemble des organes de commande et du moteur de ventilation et comporte en série entre phase (PH) et neutre (N) le moyen de liaison (g), un contact (b2,b6) d'un interrupteur d'éclairage et les moyens d'éclairage.

2. Ensemble selon la revendication 1, caractérisé en ce que le poste de cuisson comporte, en outre, une minuterie dont le contact (CMI) est mis en série dans le circuit d'alimentation du moteur de ventilation par le moyen de liaison (g).

3. Ensemble selon l'une quelconque des revendications précédentes, caractérisé en ce que le circuit électrique du poste de cuisson comporte, d'une part une barrette de branchement (BBH) dont les bornes (BBH1) et (BBH3) sont reliées directement aux lignes (2) et (4) (ou neutre) en (K) et (K'), et d'autre part quatre contacts (CSE,P3,5) (DNE,SS) (CNO,P3,5) (DSO,SS) liés respectivement aux organes de commande (commutateurs, doseurs) des foyers, ainsi qu'un contact de minuterie (CMI), tous branchés en parallèle entre les points (F,G,H,I,J) de la ligne (2) et la borne (BBH2).

4. Ensemble selon la revendication 3, caractérisé en ce que la barrette de branchement (a') de la hotte comporte trois bornes (a'1,a'2,a'3) reliées respectivement aux bornes (BB3,BB1,BB2) par tout moyen de liaison approprié (g), le circuit d'éclairage étant branché sur les bornes (a'1) et (a'2) de la barrette (a') et commandé par le contact (b2,b6) de l'interrupteur (b), le circuit de ventilation étant branché sur les bornes (a'1) et (a'3) et commandé par le contact (b1b5) de l'interrupteur (b) lié à l'inverseur spécial (c).

5. Ensemble selon l'une quelconque des revendications précédentes, caractérisé en ce que le moyen de liaison (g) est une liaison infrarouge qui, dès la mise en route d'un foyer du poste de cuisson, déclenche une émission par rayonnement infrarouge codé émis par une diode électroluminescente, et capté par un récepteur placé sur la hotte, puis transformé en ordre de marche de la ventilation.

6. Ensemble selon l'une quelconque des revendications précédentes, caractérisé en ce que le moyen de liaison (g) est un moyen de détection de chaleur ou d'humidité qui met en route la hotte dès détection d'une variation de chaleur ou d'humidité.

7. Ensemble selon l'une quelconque des revendications précédentes, caractérisé en ce que le moyen de liaison (g) est formé d'un signal transporté par des lignes de phases (1,2,3) du secteur électrique, sur lesquelles sont branchés les circuits électriques.

## Patentansprüche

1. Einheit mit einem Filterblock und einem Kocher, wobei der Filterblock insbesondere einen Schaltkreis für die Beleuchtung und einen elektrischen Schaltkreis für die Speisung und für die Steuerung eines Motors für die Entlüftung enthält und wobei der Kocher, beispielsweise eine Kochmulde oder ähnliches, einen Schaltkreis mit einem Steuerungsorgan in Verbindung mit jeder Kochstelle des besagten Kochers enthält,
**dadurch gekennzeichnet,** daß
einerseits jedes Steuerungsorgan (KSE,KNO,KFA,KSO) des Kochers mit einem elektrischen Kontakt (CSE, DNE,CNO,DSO) ausgerüstet ist, dessen Schließen und Öffnen durch das Ein- und Ausschalten des entsprechenden Steuerungsorgans gesteuert sind, wobei jeder elektrische Kontakt zwischen der Phase (PH) und dem Nulleiter (N) durch ein Verbindungsmittel (g) mit dem Motor für die Entlüftung zwecks dessen Ansteuerung in Reihe geschaltet ist, daß andererseits der Schaltkreis für die Beleuchtung mit der Gesamtheit der Steuerungsorgane und mit dem Motor für die Entlüftung parallel geschaltet ist und das Verbindungsmittel (g), einen Kontakt (b2,b6) zu einem Schalter für die Beleuchtung und die Beleuchtungseinrichtungen zwischen Phase (PH) und Nulleiter (N) in Reihe geschaltet sind.

2. Einheit nach Anspruch 1,
**dadurch gekennzeichnet,** daß
der Kocher außerdem eine Schaltuhr enthält, deren Kontakt (CMI) in dem Schaltkreis für die Speisung des Motors für die Entlüftung durch das Verbindungsmittel (g) in Reihe geschaltet ist.

3. Einheit nach irgendeinem der vorstehenden Ansprüche,
**dadurch gekennzeichnet,** daß
der elektrische Schaltkreis des Kochers einerseits eine Anschlußleiste (BBH), deren Klemmen (BBH1) und (BBH3) bei (K) und (K') mit den Leitungen (2) und (4) (oder Nulleiter) unmittelbar verbunden sind, und andererseits vier Kontakte (CSE,P3,5) (DNE,SS) (CNO,P3,5) (DSO,SS), die jeweils mit den Steuerungsorganen (Schaltern, Reglern) der Kochstellen verbunden sind, sowie einen Kontakt für die Schaltuhr (CMI) enthält, wobei alle zwischen den Stellen (F,G,H,I,J) der Leitung (2) und der Klemme (BBH2) parallel geschaltet sind.

4. Einheit nach Anspruch 3,
**dadurch gekennzeichnet,** daß
die Anschlußleiste (a') der Abzugshaube drei Klemmen (a'1,a'2,a'3) enthält, die durch irgendein geeignetes Verbindungsmittel (g) jeweils mit den Klemmen (BB3,BB1,BB2) verbunden sind, wobei der Schaltkreis für die Beleuchtung mit den Klemmen (a'1) und (a'2) der Anschlußleiste (a') verbunden ist und durch den Kontakt (b2,b6) des Schalters (b) gesteuert ist, wobei der Schaltkreis für die Entlüftung mit den Klemmen (a'1) und (a'3) verbunden ist und durch den Kontakt (b1b5) des Schalters (b), der mit dem speziellen Wendeschalter (c) verbunden ist, gesteuert ist.

5. Einheit nach irgendeinem der vorstehenden Ansprüche,
**dadurch gekennzeichnet,** daß
das Verbindungsmittel (g) eine Infrarot-Verbindung ist, die unmittelbar bei dem Einschalten einer Kochstelle des Kochers eine Aussendung durch kodierte Infrarot-Ausstrahlung auslöst, die von einer Leuchtdiode ausgesendet wird und von einem Empfänger, der an der Abzugshaube angeordnet ist, aufgefangen und dann in einen Einschaltbefehl für die Entlüftung umgewandelt wird.

6. Einheit nach irgendeinem der vorstehenden Ansprüche,
**dadurch gekennzeichnet,** daß
das Verbindungsmittel (g) ein Mittel für das Aufspüren von Wärme oder von Feuchtigkeit ist, das die Abzugshaube einschaltet, sobald eine Änderung von Wärme oder von Feuchtigkeit aufgespürt wird.

7. Einheit mach irgendeinem der vorstehenden Ansprüche,
**dadurch gekennzeichnet,** daß
das Verbindungsmittel (g) aus einem Signal gebildet wird, das von Leitungen der Phasen (1,2,3) des elektrischen Netzes befördert wird, mit denen die elektrischen Schaltkreise verbunden sind.

## Claims

1. Assembly consisting of a filtering unit and a cooker unit, the filtering unit comprising in particular a lighting circuit and an electrical circuit for supplying and controlling a ventilation motor, the cooker unit, for example a cooking surface or similar, comprising an electrical circuit having a control element associated with each heat source of the said cooker unit, characterised in that, on the one hand, each control element (KSE, KNO, KFA, KSO) of the cooker unit is provided with an electrical contact (CSE, DNE, CNO, DSO), the closing and opening of which are controlled by the activation and disconnection of the corresponding control element, each electrical contact being connected in series, between a phase (PH) and neutral (N), by a connection means (g), with the ventilation motor, for the purpose of the master control thereof, and in that, on the other hand, the lighting circuit is connected in parallel with all of the control elements and the ventilation motor and comprises, in series between a phase (PH) and neutral (N), the connection means (g), a contact (b2, b6) for a lighting switch and the lighting means.

2. Assembly according to claim 1, characterised in that the cooker unit further comprises a timing unit, the contact (CMI) of which is connected in series with the ventilation motor supply circuit by the connection means (g).

3. Assembly according to any one of the preceding claims, characterised in that the electrical circuit of the cooker unit comprises, on the one hand, a connector block (BBH), the terminals (BBH1) and (BBH3) of which are directly connected to the lines (2) and (4) (or neutral) at (K) and (K') and, on the other hand, four respective contacts (CSE, P3, 5) (DNE, SS) (CNO, P3, 5) (DSO, SS) connected to the control elements (commutators, supply regulators) for the heat sources, as well as a timing unit contact (CMI), all of these being connected in parallel between the points (F, G, H, I, J) of the line (2) and the terminal (BBH2).

4. Assembly according to claim 3, characterised in that the connector block (a') of the hood comprises three terminals (a'1, a'2, a'3) connected, respectively, to the terminals (BB3, BB1, BB2) by any suitable connection means (g), the lighting circuit being connected to the terminals (a'1) and (a'2) of the block (a') and controlled by the contact (b2, b6) of the switch (b), the ventilation circuit being connected to the terminals (a'1) and (a'3) and controlled by the contact (b1b5) of the switch (b) connected to the special circuit changer (c).

5. Assembly according to any one of the preceding claims, characterised in that the connection means (g) is an infrared connection which, as soon as a heat source of the cooker unit is activated, triggers an emission by coded infrared radiation emitted by a light emitting diode and picked up by a receiver positioned on the hood, then converted into an operating command for the ventilation.

6. Assembly according to any one of the preceding claims, characterised in that the connection means (g) is a means for the detection of heat or humidity which activates the hood as soon as a variation in heat or humidity is detected.

7. Assembly according to any one of the preceding claims, characterised in that the connection means (g) is formed by a signal conveyed by mains phase lines (1, 2, 3) to which the electrical circuits are connected.
